# DEMANDE DE BREVET EUROPEEN

(11) **EP 0 627 792 A1**
(43) Date de publication de la demande: **07.12.1994**
(21) Numéro de dépôt: 94401061.0
(22) Date de dépôt: 11.05.1994
(51) Int. Cl.: H01R 23/70

(54) **Connecteur de raccordement entre cartes des circuit imprimé**

(30) Priorité: 14.05.1993 FR 9305861
(71) Demandeur: FRAMATOME CONNECTORS INTERNATIONAL, 92400 Courbevoie, Paris (FR)
(72) Inventeur: Bargain, Raymond, F-78500 Sartrouville (FR); Riverie, Jean, F-91470 Limours (FR)
(74) Mandataire: Fort, Jacques

(57) **Abrégé**

Un connecteur de raccordement entre une carte mère et une carte fille ayant l'une et l'autre des contacts disposés en quinconce comprend un corps isolant ayant un couloir de réception de la tranche de la carte fille et des passages de traversée de bornes plates de liaison électrique entre plages de contact correspondantes des deux cartes. Chaque borne présente des moyens d'accrochage sur l'isolant et un bras souple destiné à glisser sur une face de la carte fille lors de l'insertion de celle-ci et à s'appuyer sur une plage respective. Une borne de contact sur deux comporte des moyens d'accrochage (32) encliquetables sur le corps isolant par insertion parallèlement à la direction d'engagement de la seconde carte dans le connecteur, tandis que les autres bornes de contact (22a) sont encliquetables sur le bloc isolant par déplacement orthogonalement à la direction d'engagement de la seconde carte (16) dans le connecteur.

## Description

La présente invention a pour objet un connecteur destiné au raccordement entre une première carte de circuit imprimé, dite carte mère, et une seconde carte, disposée orthogonalement à la première, souvent qualifiée de carte fille, les deux cartes étant munies de rangées de plages de contact disposées en quinconce, ledit connecteur comprenant un corps isolant dans lequel sont ménagés un couloir de réception de la tranche de la deuxième carte et des passages de traversée de bornes plates de liaison électrique entre contacts correspondants des deux cartes, chacune des bornes ayant des moyens d'accrochage sur le corps isolant et un bras souple destiné à glisser sur l'autre carte lors de l'insertion de celle-ci et à s'appuyer sur une plage de contact respective.

La disposition en quinconce des plages de contact sur les cartes permet d'arriver à un pas de répartition des plages très faible, pouvant descendre jusqu'à 0,25 mm environ. Mais on se heurte alors au problème de la réalisation du corps isolant de réception des contacts. Les cloisons destinées à séparer les bornes de contact et à les maintenir latéralement, ont une épaisseur si faible qu'elles cassent fréquemment et qu'il est même très difficile de réaliser le corps isolant par moulage de matériau plastique renforcée par des charges.

La présente invention vise à fournir un connecteur du type ci-dessus défini, répondant mieux que ceux antérieurement connus aux exigences de la pratique, notamment en ce que son corps isolant est beaucoup plus aisément réalisable, même lorsque le pas de répartition des bornes de contact appartenant à une même rangée est très faible.

Dans ce but, l'invention propose un connecteur dans lequel une borne de contact sur deux comporte des moyens d'accrochage encliquetables sur le corps isolant par insertion parallèlement au sens d'engagement de la seconde carte dans le connecteur, tandis que les autres bornes de contact sont encliquetables sur le bloc isolant par déplacement dans le sens orthogonal à la direction d'engagement de la seconde carte.

En règle générale, chaque borne de contact peut être considérée comme ayant une embase munie des moyens d'accrochage et le bras élastique qui faist saillie vers l'intérieur du connecteur à partir de l'embase et est destiné à glisser sur une face de la seconde carte. L'embase comporte généralement de son côté une saillie destinée à s'appuyer sur une plage de contact respective de la première carte.

Grâce à cette disposition des moyens d'accrochage, on peut disposer les passages de traversée des bornes de façon que les passages destinés à une sur deux des bornes (qu'on qualifiera de bornes impaires) ne soient pas alignés avec ceux destinés aux autres bornes (bornes paires). En conséquence, les cloisons séparant les bornes de contact peuvent avoir en majeure partie une épaisseur du même ordre de grandeur que le pas de répartition des bornes de contact, alors que les solutions antérieures conduisaient généralement à donner à ces cloisons une épaisseur sensiblement égale à la différence entre le pas de répartition et l'épaisseur d'une borne.

L'invention est susceptible de nombreux modes de réalisation, dont certains seulement seront décrits ci-après.

En général les passages de traversée des bornes destinées à s'insérer perpendiculairement à la seconde carte seront constitués par des fentes parallèles ayant une longueur légèrement supérieure à celle du bras de la borne de contact respective, alors que les passages de traversée des bornes insérables parallèlement à la seconde carte seront constituées par des fentes parallèles entre elles ou par des fenêtres pratiquées dans l'isolant et s'ouvrant vers la première carte.

L'invention sera mieux comprise à la lecture de la description qui suit de modes particuliers de réalisation, donnés à titre d'exemples non limitatifs.

La description se réfère aux dessins qui l'accompagnent, dans lesquels :
- la figure 1 est une vue simplifiée d'un connecteur selon un mode particulier de réalisation de l'invention, en coupe dans le plan d'une paire de bornes de contact, les éléments indispensables à la compréhension de l'invention étant seuls illustrés ;
- la figure 2, similaire à la figure 1, est une vue en coupe dans un plan décalé d'un pas de répartition des bornes par rapport au plan de coupe de la figure 1, les éléments situés hors du plan de coupe n'étant pas représentés ;
- le figure 3 est une vue de détail dans le sens de la flèche f de la figure 1, montrant une répartition possible des bornes de contact.
- les figures 4 et 5, respectivement similaire aux figures 1 et 2, montrent une variante de réalisation; et la figure est une vue simplifiée, en perspective éclatée, d'un connecteur suivant les figures 4 et 5.

Le connecteur dont la constitution de principe est montrée en figure 1 comporte un boîtier, dont seul le corps isolant 10 est représenté. Ce corps présente une forme allongée. Il est destiné à être fixé, par des moyens non représentés, sur une première carte 12, ou carte mère, sur laquelle sont disposés deux jeux de plages de contact, chaque jeu ayant des plages 14a et 14b disposées en quinconce. Ce connecteur est destiné à recevoir la tranche d'une seconde carte 16 ou carte fille munie, à proximité de sa tranche, de deux jeux de contact 18a et 18b eux aussi disposés en quinconce. Dans le corps isolant 10 est ménagé un couloir 20 destiné à l'engagement de la carte dans la direction orthogonale à la flèche f.

Des passages ménagés dans le corps isolant permettent d'y monter des bornes de contact plates 22a et 22b appartenant à deux catégories différentes. Les bornes 18a sont prévues pour être insérées dans le bloc isolant par déplacement transversalement à la direction d'insertion de la seconde carte 16. Les bornes de contact 22b sont prévues pour être insérées dans le corps isolant parallèlement à la direction d'insertion de la seconde carte 16 et dans le sens opposé.

L'invention présente surtout un intérêt lorsque le pas de répartition des plages de contact est faible. A l'heure actuelle, on arrive à obtenir un pas de répartion des plages aussi faible que 0,25 mm et pour cela on dispose ces plages en quinconce de façon que la ligne qui relie les centres des plages paires soit écartée de la ligne qui relie les centres des plages impaires d'une distance d d'environ 2mm.

Grâce à une constitution différente des bornes de contact 22a et 22b et à une disposition appropriée des passages de traversée des bornes, il est possible de laisser subsister, entre les bornes, des cloisons de guidage de ces bornes ayant une épaisseur suffisante pour que le corps isolant 10 puisse être moulé sans difficulté.

Les bornes 22a et 22b montrées en figures 1 et 2 (qu'on appellera par la suite bornes impaires et paires, mais seulement dans un but de clarté) peuvent l'une et l'autre être considérées comme ayant une embase 24 munie de moyens d'accrochage sur le corps isolant et un bras élastique 26 présentant une partie terminale courbe, destinée à s'appuyer sur une plage de contact 18a ou 18b. Chaque embase présente une saillie ou un renflement inférieur destiné à s'appuyer contre une plage de contact correspondante 14a ou 14b.

Dans le mode de réalisation montré en figure 1, les passages de traversée des bornes plates comprennent deux fenêtres 28 s'étendant tout le long du corps isolant 10, sans cloisons intermédiaires entre les bornes, ce qui est sans inconvénient. En effet, les embases, qui doivent être guidées, ne sont pas dans la zone des fenêtres. Les bornes de contact impaires comportent une embase destinée à venir s'appuyer contre des ponts 30 constituant des cloisons de séparation entre les embases des bornes paires 22b. L'embase est munie de deux pattes élastiques 32 terminées chacune par un bec d'accrochage, destinées à encadrer le pont 30 et à s'encliqueter sur lui. On voit que l'ensemble constitué par la partie large de l'embase et les pattes 32 constitue une fourche qui glisse sur le pont 30 lors de l'insertion de la borne de contact et vient s'accrocher sur le pont.

L'embase de chaque borne de contact paire constitue également une fourche ayant un doigt d'accrochage unique 32. Lorsque la borne de contact 24 est mise en place, en la glissant vers le haut sur la figure 2, la fourche vient encadrer un pont 34 et s'encliqueter sur lui. Ce pont constitue une cloison de séparation entre bornes de contact impaires adjacentes 22b et de guidage de ces bornes.

On voit, sur la figure 1, que les passages réservés à l'embase de chaque borne impaire correspond sensiblement à l'emplacement de cloisons de guidage des bornes de contact paires et réciproquement. En conséquence, les cloisons peuvent avoir une épaisseur du même ordre de grandeur que le pas de répartition, c'est-à-dire 0,25 mm environ : le moulage de corps isolant dont les cloisons minces ont cette épaisseur ne pose pas de problème particulier.

Dans la variante de réalisation montrée en figures 4 et 5 (où les éléments correspondant à ceux des figures 1 à 3 sont désignés par le même numéro de référence), le fond du couloir ménagé dans le corps isolant 10 n'est pas perçé de fenêtres allongées, mais uniquement de fentes destinées aux bornes de contact impaires 22b. Ces fonds sont encore séparés par des cloisons dont l'épaisseur est du même ordre de grandeur que le pas de répartition. L'embase 24 de chaque borne de contact impaire 22b constitue encore une fourche avec la patte d'accrochage 32 munie d'un bec terminal. Ce bec vient s'encliqueter sur un épaulement ménagé dans une nervure centrale 36 s'étendant tout le long du couloir. Chaque borne 22b peut être engagée dans le corps isolant 10 en la poussant vers le haut sur la figure 4.

Les bornes de contact paires 22a comportent elles aussi un bras élastique 26 et une embase 24. L'embase présente une partie large formant une équerre d'appui qui s'appuie sur le fond et sur un flanc du corps isolant 10. La partie verticale de cette embase est guidée par des cloisons de séparation d'avec les bornes paires suivantes. La patte élastique 32 vient s'encliqueter sur la face interne du corps isolant 10 lorsque la borne de contact 22a est insérée en faisant passer le bras de contact 26 à travers la fente correspondante 38 qui constitue un passage de traversée.

Le boitier du connecteur peut avoir la constitution montrée en figure 6 et comporter le corps isolant 10 et un bloc 40. Le corps 10 représenté est prévu pour être fixé sur la carte 12 (figures 4 et 5) par des vis 42. Le bloc 40 est prévu pour coiffer le corps isolant 10. Une fente (non visible sur la figure 6) y est ménagée pour laisser passer et guider la carte 16.

L'invention est susceptible de nombreuses autres variantes encore. Elle est applicable aussi bien à des cartes filles 16 à double face du genre montré sur les figures qu'à des cartes simple face. Le corps isolant 10 peut être monté dans l'un quelconque des connecteurs couramment utilisés pour relier une ou plusieurs cartes filles à une carte mère.

## Revendications

1. Connecteur de raccordement entre une première carte de circuit imprimé (12) et une seconde carte (16) disposée orthogonalement à la première, les deux cartes étant munies de rangées de plages de contact disposées en quinconce, ledit connecteur comprenant un corps isolant (10) dans lequel sont ménagés un couloir (20) de réception de la tranche de la seconde carte (16) et des passages de traversée de bornes plates de liaison électrique entre contacts correspondants des deux cartes, chacune des bornes (22a, 22b) ayant des moyens d'accrochage sur le corps isolant et un bras souple (26) destiné à glisser sur la seconde carte (16) lors de l'insertion de celle-ci et à s'appuyer sur une plage de contact respective (18a, 18b) de la seconde carte, caractérisé en ce qu'une borne de contact sur deux (22b) comporte des moyens d'accrochage (32) encliquetables sur le corps isolant par insertion parallèlement à la direction d'engagement de la seconde carte dans le connecteur, tandis que les autres bornes de contact (22a) sont encliquetables sur le corps isolant par déplacement orthogonalement à la direction d'engagement de la seconde carte (16) dans le connecteur.

2. Connecteur selon la revendication 1, caractérisé en ce que chaque borne de contact (22a, 22b) a une embase (24) munie des moyens d'accrochage (32), le bras élastique (26) faisant saillie vers l'intérieur du connecteur à partir de l'embase.

3. Connecteur selon la revendication 2, caractérisé en ce que chaque embase comporte une saillie destinée à s'appuyer sur une plage de contact respective de la première carte.

4. Connecteur selon la revendication 1, 2 ou 3, caractérisé en ce que les passages de traversée des bornes sont disposés de façon que les passages destinés à une sur deux des bornes soient hors d'alignement avec les passages destinés aux autres bornes et en ce que les cloisons séparant les bornes de contact ont en majeure partie une épaisseur du même ordre de grandeur que le pas de répartition des bornes de contact.

5. Connecteur selon l'une quelconque des revendications 1 à 4, caractérisé en ce que une sur deux (22a) des bornes comporte une embase destinée à venir s'appuyer contre un pont (30) constituant une cloison de séparation entre les embases des bornes adjacentes (22b) et en ce que l'embase est munie de deux pattes élastiques (32) terminées chacune par un bec d'accrochage, destinées à encadrer le pont (30) et à s'encliqueter sur lui.

6. Connecteur selon l'une quelconque des revendications précédentes, caractérisé en ce que une sur deux des bornes comporte une embase en forme de fouche ayant un doigt d'accrochage unique (32), ladite fourche étant prévue pour encadrer un pont (34) du corps isolant et s'encliqueter sur lui, ce pont constituant une cloison de séparation entre bornes de contact adjacentes (22b) et de guidage de ces bornes.

7. Connecteur selon l'une quelconque des revendications 1 à 4,
caractérisé en ce que une sur deux des bornes de contact a une embase constituant une fourche avec une patte d'accrochage (32) munie d'un bec terminal d'encliquetage sur un épaulement ménagé dans une nervure centrale (36) s'étendant tout le long du couloir, la borne (22b) pouvant être engagée dans le corps isolant (10) en la poussant parallèlement à la seconde carte, et
en ce que chacune des autres bornes comporte une embase (24) ayant une partie large qui forme une équerre d'appui qui s'appuie sur le fond et sur un flanc du corps isolant (10) et qui est munie d'une patte d'accrochage sur le corps isolant lorsque la borne de contact (22a) est insérée en faisant passer son bras de contact (26) à travers une fente correspondante (38) qui constitue un passage de traversée.
